# EUROPÄISCHE PATENTSCHRIFT

(11) **EP 0 335 075 B1**
(45) Veröffentlichungstag und Bekanntmachung des Hinweises auf die Patenterteilung: **30.01.1991**
(21) Anmeldenummer: 89101525.7
(22) Anmeldetag: 30.01.1989
(51) Int. Cl.: E03C 1/24, E03C 1/182

(54) **Überlaufkopf für Küchenspülen**
Overflow head for kitchen sinks
Trop-plein pour éviers

(30) Priorität: 30.03.1988 DE 8804275 U
(43) Veröffentlichungstag der Anmeldung: 04.10.1989
(73) Patentinhaber: NIRO-PLAN AG, CH-6300 Zug (CH)
(72) Erfinder:
(74) Vertreter: Brommer, Hans Joachim, Dr.-Ing.

(56) Entgegenhaltungen:
- CA-A- 1 141 105
- DE-A- 2 746 697
- US-A- 1 937 311
- US-A- 3 314 082

## Beschreibung

Die Erfindung betrifft einen überlaufkopf für Küchenspülen, bestehend aus einem unterhalb der Spüle verlaufenden Rohrstück, das mit seiner oberen, entsprechend abgebogenen und ausgeformten Anschlußöffnung dicht an eine im Spülbecken, Tropfteil oder dergleichen angeordnete Ablauf- oder Überlauföffnung anschließbar ist.

Küchenspülen sind grundsätzlich mit Überlauföffnungen versehen, damit aus dem Becken, Tropfteil oder Grobausguß überlaufendes Wasser nicht die Spüle überschwemmt. Aus Kostengründen strebt man an, mit einer einzigen Überlauföffnung für alle Arbeitsbereiche der Spüle auszukommen. Ein gelungenes Beispiel findet sich in der DE-OS 34 32 695. Dort ist durch eine in der Spülenoberfläche positionierte Überlauföffnung und eine besondere Höhenprofilierung der Spülenoberfläche sichergestellt, daß die verschiedenen Arbeitsbereiche der Spüle in ein und diesselbe Öffnung überlaufen können, ohne daß überlaufendes Wasser des einen Arbeitsbereiches in einen der anderen Arbeitsbereiche eindringt.

Diese kostengünstige Lösung ist jedoch bei Spülen mit integrierten Müllabwürfen problematisch, weil auf der Spülenoberfläche fließendes Wasser in die für den Müll vorgesehenen Abwurföffnungen eindringen kann. Dies gilt insbesondere dann, wenn die Spüle, etwa durch nicht exakten Einbau, ein leichtes Gefälle aufweist. Man ist daher bei solchen Spülen gezwungen, die unterschiedlichen Arbeitsbereiche wieder mit eigenen Überlauf- bzw. Ablauföffnungen auszurüsten. Da an jeder dieser Öffnungen ein Überlaufkopf angebracht und dessen ablaufendes Rohrstück wiederum mit dem Ablauf des Bekkens verbunden werden muß, werden die Spülen teurer und außerdem ergeben sich Platzprobleme für die Unterbringung der Überlaufköpfe.

Hier setzt die vorliegende Erfindung an. Ihr liegt die Aufgabe zugrunde, eine kostengünstige und platzsparende Lösung für solche Spülen anzugeben, die mehrere Überlauf- bzw. Ablauföffnungen aufweisen, insbesondere für Spülen, die neben dem Becken ein leicht vertieftes Tropfteil mit eigenem Ablauf aufweisen.

Diese Aufgabe wird erfindungsgemäß dadurch gelöst, daß das Rohrstück des Uberlaufkopfes an seinem oberen Ende zumindest zwei in unterschiedliche Richtung ragende Anschlußöffnungen aufweist und zumindest im Bereich zwischen diesen Anschlußöffnungen aus weichelastischem Material besteht.

Durch die Vereinigung dieser Merkmale kann der erfindungsgemäße Uberlaufkopf gleichzeitig an mehrere Ablauf- oder Überlauföffnungen angeschlossen werden, weil der weich-elastische Werkstoff die unvermeidlichen Maßtoleranzen zwischen den Überlauföffnungen in der Spüle ausgleicht.

Ein weiterer Vorteil der Erfindung besteht darin, daß der identische Überlaufkopf sowohl für Stahl-Spülen wie auch für Email-Spülen geeignet ist, wenn es sich um den gleichen Spülentyp handelt. Die etwas dickere Wandstärke der Email-Spüle und die dadurch bedingte Positionsänderung zwischen den Überlauföffnungen wird ebenfalls durch die Nachgiebigkeit des Überlaufkopfes aufgefangen.

Der erfindungsgemäße Überlaufkopf ist besonders für solche Spülen geeignet, die neben ihren Becken ein vertieftes Tropfteil aufweisen, dessen Ablauföffnung an der dem Becken zugewandten Seite angeordnet ist etwa gemäß der DE-PS 27 46 697, wo man jedoch wegen zusätzlicher Müllabwürfe die Entwässerung von aus dem Becken überlaufendem Wasser nicht über das Tropfteil durchführen kann, sondern im Becken eine eigene Überlauföffnung benötigt. In diesem Fall wird die Überlauföffnung des Beckens etwa gegenüberliegend der Ablauföffnung des Tropfteils positioniert und beide Öffnungen können gemeinsam an den erfindungsgemäßen Überlaufkopf angeschlossen werden. Der Teile- und Montageaufwand sowie der Platzbedarf unter der Spüle wird dadurch wesentlich verringert.

Aus Fertigungsgründen empfiehlt es sich, daß der Überlaufkopf nicht nur zwischen seinen oberen Anschlußöffnungen, sondern in seinem gesamten oberen Bereich, zweckmäßig sogar mit samt dem nach unten laufenden Rohrstück einheitlich aus weich-elastischem Material besteht. Um dabei einen wasserdichten Anschluß des Überlaufkopfes an die Beckenwand sicherzustellen, empfiehlt es sich, daß hinter den an der Beckenwand anliegenden Rand eine Verstärkungsplatte einsetzbar ist, die ihrerseits im Sinne einer Rand-Anpressung mit der Spüle verspannbar ist. Der Rand kann dazu beispielsweise über einen Teil seines Umfanges hinterschnitten sein, so daß die Verstärkungsplatte in Nuten des Überlaufkopfes eingesetzt werden kann.

Damit die Verstärkungsplatte den Durchfluß nicht behindert, ist sie zweckmäßig als Rahmen ausgebildet.

Dieser Rahmen kann eine zentrale Gewindebohrung aufweisen, so daß er in an sich bekannter Weise mittels einer Befestigungsschraube an die Spülenwand anpreßbar ist.

Damit der Anschluß des Überlaufkopfes auch an seinem unteren Ende in die Ablaufleitung des Beckens erleichtert wird, weist sein unteres Ende außen mehrere in Umfangsrichtung laufende Dichtlippen auf. Dadurch kann es bequem und ohne zusätzliche Montageteile in einen entsprechenden Anschlußstutzen der Ablaufleitung eingesteckt werden.

Als Material für den erfindungsgemäßen Überlaufkopf eignet sich jeder weich-elastische Kunststoff oder Gummi, insbesondere EPDM-Gummi mit einer Härte von 50± 5° Shore.

Weitere Merkamle und Vorteile der Erfindung ergeben sich aus der nachfolgenden Beschreibung eines Ausführungsbeispieles anhand der Zeichnung; dabei zeigt
Figur 1 einen Vertikalschnitt durch eine Edelstahl-Spüle im Übergangsbereich zwischen Tropfteil und Becken und
Figur 2 den gleichen Schnitt bei einer Email-Spüle.

In den Figuren 1 und 2 ist die schwarze durchgezogene Linie die geschnittene Wand einer Spüle 1 im Übergangsbereich zwischen einem Becken 2 und einem muldenförmig vertieften Tropfteil 3.

Nahe dem oberen Rand des Beckens 2 befindet sich eine Überlauföffnung 4. Sie ist bezogen auf die Querrichtung der Spüle etwa mittig positioniert. Dadurch liegt sie der Ablauföffnung 5 des Tropfteils 3 etwa gegenüber.

Diese bisher aus Platzgründen nicht mögliche Positionierung der Öffnungen 4 und 5 gestattet es, beide Öffnungen an einen gemeinsamen Überlaufkopf 6 anzuschließen.

Dieser Überlaufkopf 6 weist in seinem oberen Bereich zwei Anschlußöffnungen 7 und 8 auf, die grob an die Position und Kontur der Öffnungen 4 und 5 der Spüle angepaßt sind. In seinem unteren Bereich vereinigen sich die beiden Anschlußöffnungen zu einem gemeinsamen Rohr 9. Der gesamte Überlaufkopf besteht aus flexiblem Kautschuk-Material.

Zur Herbeiführung einer dichten Verbindung der relativ weichen Anschlußöffnungen 7 und 8 mit der Spüle sind hinter den an der Spülenwand flach anliegenden Rändern 7a und 8a Verstärkungsplatten 10 und 11 angeordnet.

Zur leichteren Montage des Überlaufkopfes können diese Verstärkungsplatten in Ausnehmungen hinter dem Rand 7a bzw. 8a eingesetzt werden, so daß sie im Überlaufkopf 6 elastisch verankert sind.

In ihrem Zentrum weisen die Verstärkungsplatten 10 und 11 eine Gewindebohrung 12 bzw. 13 auf. Dadurch können sie mittels von der Spülenoberseite her zugänglicher Befestigungsschrauben in Richtung zum Becken bzw. zum Tropfteil hin verspannt werden und die gewünschte dichte Anpressung der Anschlußöffnungen 7 und 8 des Überlaufkopfes sicherstellen.

Schließlich weist der Überlaufkopf 6 am unteren Ende seines Rohres 9 außen mehrere umlaufende Dichtlippen 9a auf. Er kann dadurch direkt in den passenden Anschlußstutzen der vom Bekken kommenden Ablaufleitung eingesteckt werden, ohne daß zusätzliche Befestigungselemente notwendig sind. Die Flexibilität des Überlaufkopfes erleichtert auch hier den Anschluß.

Figur 2 zeigt den gleichen Sachverhalt bei einer Email- Spüle, woraus eine gegenüber Stahlspülen etwas dickere Wandstärke resultiert. Außerdem ist im Gegensatz zur vorbeschriebenen Spüle das Becken hier nicht direkt durch Tiefziehen in die Spüle eingeformt worden, sondern es handelt sich um ein separat hergestelltes Bekken, das anschließend in einen entsprechenden Ausschnitt der Spüle eingeschweißt worden ist.

Aufgrund dieser beiden Herstellungsunterschiede stehen die beiden Überlauföffnungen 4' und 5' hier in einer anderen räumlichen Relation als in Figur 1. Hinzu kommt außerdem, daß die Überlauföffnungen 4' und 5' bei Email-Spülen üblicherweise etwas eingelassen sind, damit ein darüber gelegtes Überlaufsieb 14 bzw. 15, das als Wiederlager für die Verspannung der Verstärkungsplatten 10 und 11 dient, nicht in das Becken 2 bzw. das Tropfteil 3 vorsteht, sondern sich bündig anschließt. Dadurch wird die räumliche Zuordnung der beiden Überlauföffnungen relativ zueinander nochmals verschoben.

All diese Maßdifferenzen werden problemlos durch den flexiblen Überlaufkopf ausgeglichen.

Die Erfindung gestattet somit die Zusammenfassung zweier Überlauföffnungen an einem gemeinsamen Überlaufkopf bei vollständigem Ausgleich von Maßtoleranzen, ohne daß es zu Verspannungen zwischen den angeschlossenen Überlauföffnungen kommt. Durch den Wegfall eines ansonsten notwendigen separaten Überlaufkopfes verringern sich die Herstellungs- und Montagekosten und der gesamte Rohrverlauf unter der Spüle wird übersichtlicher.

Selbstverständlich ist der beschriebene Überlaufkopf auch für Spülen mit zwei Arbeitsbecken geeignet, um deren beide Überlauföffnungen gemeinsam abzuleiten. Die Überlauföffnungen werden dabei an den beiden benachbarten Bekkenwänden, der Überlaufkopf im Spalt zwischen den Becken untergebracht.

## Patentansprüche

1. Überlaufkopf für Küchenspülen, bestehend aus einem unterhalb der Spüle verlaufenden Rohrstück, das mit seiner oberen, entsprechend abgebogenen und ausgeformten Anschlußöffnung dicht an eine im Spülbekken, Tropfteil oder dergleichen angeordnete Ablauf- oder Überlauföffnung anschließbar ist, dadurch gekennzeichnet,
daß das Rohrstück (9) an seinem oberen Ende zumindest zwei in unterschiedliche Richtung ragende Anschlußöffnungen (7, 8) aufweist und zumindest im Bereich zwischen diesen Anschlu- βöffnungen aus weich-elastischem Material besteht.

2. Überlaufkopf nach Anspruch 1 für Küchenspülen mit zumindest einem Becken mit Überlauföffnung und einem vertieften Tropfteil, dessen Ablauföffnung an der dem Becken zugewandten Seite angeordnet ist, dadurch gekennzeichnet, daß die Überlauföffnung (4) des Beckens (2) etwa gegenüberliegend der Ablauföffnung (5) des Tropfteils (3) positioniert ist und daß sowohl die Überlauföffnung (4) als auch die Ablauföffnung (5) an den Überlaufkopf (6) angeschlossen sind.

3. Überlaufkopf nach Anspruch 1 oder 2, dadurch gekennzeichnet, daß er zumindest in seinem gesamten oberen Bereich aus weich-elastischem Material besteht.

4. Überlaufkopf nach einem der vorhergehenden Ansprüche, wobei er an seinen Anschlußöffnungen einen an die Spülen-Unterseite anlegbaren Rand aufweist, dadurch gekennzeichnet, daß hinter den Rand (7a, 8a) eine Verstärkungsplatte (10,11) einsetzbar ist, die ihrerseits mit der Spüle (1) im Sinne einer Rand-Anpressung verspannbar ist.

5. Überlaufkopf nach Anspruch 4, dadurch gekennzeichnet, daß der Rand (7a, 8a) zumindest über einen Teil seines Umfanges hinterschnitten ist.

6. Überlaufkopf nach Anspruch 4, dadurch gekennzeichnet, daß die Verstärkungsplatte (10, 11) als Rahmen ausgebildet ist.

7. Überlaufkopf nach Anspruch 4 oder 6, dadurch gekennzeichnet, daß die Verstärkungsplatte (10, 11) eine zentrale Gewindebohrung (12, 13) aufweist.

8. Überlaufkopf nach einem der vorhergehenden Ansprüche, dadurch gekennzeichnet, daß er an seinem unteren Ende außen mehrere in Umfangsrichtung laufende Dichtlippen (9a) aufweist.

9. Überlaufkopf nach einem der vorhergehenden Ansprüche, dadurch gekennzeichnet, daß er aus synthetischem Äthylen-Propylen Kautschuk besteht.

## Revendications

1. Tête de trop-plein pour évier-timbre de cuisine, constitué par un élément tubulaire disposé au-dessous de l'évier et pouvant être raccordé d'une manière étanche, par son ouverture supérieure de raccordement coudée et agencée de façon correspondante, à une ouverture d'évacuation ou de trop-plein disposée dans la cuve, la partie d'égouttage ou analogue, caractérisée par le fait que l'élément tubulaire (9) comporte, au niveau de son extrémité supérieure, au moins deux ouvertures de raccordement (7, 8) qui pénètrent dans des directions différentes, et est constitué, au moins dans la zone comprise entre ces ouvertures de raccordement, par un matériau élastique mou.

2. Tête de trop-plein selon la revendication 1 pour un évier-timbre comportant au moins une cuve possédant une ouverture de trop-plein et une partie d'égouttage en renfoncement et dont l'ouverture d'évacuation est située sur le côté tourné vers la cuve, caractérisée en ce que l'ouverture de trop-plein (4) de la cuve (2) est disposée approximativement en vis-à-vis de l'ouverture d'évacuation (5) de la partie d'égouttage (3) et qu'aussi bien l'ouverture de trop-plein (4) que l'ouverture d'évacuation (5) sont raccordées à la tête de trop-plein (6).

3. Tête de trop-plein selon la revendication 1 ou 2, caractérisée en ce qu'elle est constituée, au moins dans l'ensemble de sa partie supérieure, par un matériau élastique mou.

4. Tête de trop-plein selon l'une des revendications précédentes, du type possédant, au niveau de ses ouvertures de raccordement, un bord pouvant être appliqué contre la face inférieure de l'évier-timbre, caractérisée en ce que derrière le bord (7a, 8a) on peut insérer une plaque de renforcement (10, 11), qui pour sa part peut être bloquée par serrage avec la cuve (1) dans le sens d'un serrage au niveau du bord.

5. Tête de trop-plein selon la revendication 4, caractérisée en ce que le bord (7a, 8a) possède une forme en dépouille au moins sur une partie de son pourtour.

6. Tête de trop-plein selon la revendication 4, caractérisée en ce que la plaque de renforcement (10, 11) est réalisée sous la forme d'un cadre.

7. Tête de trop-plein selon la revendication 4 ou 6, caractérisée en ce que la plaque de renforcement (10, 11) possède un perçage central taraudé (12, 13).

8. Tête de trop-plein selon l'une des revendications précédentes, caractérisée en ce qu'elle comporte extérieurement, au niveau de son extrémité inférieure, plusieurs lèvres d'étanchéité (9a) qui s'étendent dans la direction périphérique.

9. Tête de trop-plein selon l'une des revendications précédentes, caractérisée en ce qu'elle est réalisée en un caoutchouc éthylène-propylène synthétique.

## Claims

1. Overflow head for kitchen sinks, comprising a pipe piece extending beneath the sink and sealedly couplable by way of its upper, suitably bent and configured connection opening to a waste outlet or overflow opening arranged in a sink bowl, drainer or the like, characterised in that at its upper end the pipe piece (9) has at least two connection openings (7, 8) projecting in different directions and consists at least in the region between these connection openings of a soft elastic material.

2. Overflow head according to claim 1 for kitchen sinks with at least one bowl with an overflow opening and a recessed drainer the waste outlet of which is arranged at the side facing the bowl, characterised in that the overflow opening (4) of the bowl (2) is positioned approximately oppositely to the waste opening (5) of the drainer (3) and that both the overflow opening (4) and the waste outlet (5) are coupled to the overflow head (6).

3. Overflow head according to claim 1 or 2, characterised in that it consists of a soft elastic material at least in the whole of its upper zone.

4. Overflow head according to any preceding claim, wherein at its connection openings it has a rim that may be joined to the underside of the sink, characterised in that a stiffening plate (10, 11) is insertable behind the rim (7a, 8a), which plate in its turn is braceable to the sink (1) in the sense of a rim tightening.

5. Overflow head according to claim 4, characterised in that at least over a part of its periphery the rim (7a, 8a) is undercut.

6. Overflow head according to claim 4, characterised in that the stiffening plate (10, 11) is formed as a frame.

7. Overflow head according to claim 4 or 6, characterised in that the stiffening plate (10, 11) has a central threaded bore (12, 13).

8. Overflow head acccording to any preceding claim, characterised in that at its lower end it has a plurality of peripherally extending sealing lips (9a).

9. Overflow head according to any preceding claim, characterised in that it consists of synthetic ethylene-propylene rubber.
